# EUROPÄISCHE PATENTSCHRIFT

(11) **EP 4 067 651 B1**
(45) Veröffentlichungstag und Bekanntmachung des Hinweises auf die Patenterteilung: **30.04.2025**
(21) Anmeldenummer: 21166328.1
(22) Anmeldetag: 31.03.2021
(51) Int. Cl.: F04B 9/04, F04B 15/02

(54) **KAMMERDOSIERVENTIL, DAZUGEHÖRIGES DOSIERSYSTEM UND VERFAHREN ZUR DOSIERTEN ABGABE EINES VISKOSEN MEDIUMS**
CHAMBER DOSING VALVE, METERING SYSTEM FOR SAME AND METHOD FOR DISPENSING A VISCOUS MEDIUM
SOUPAPE DE DOSAGE DE CHAMBRE, SYSTÈME DE DOSAGE ASSOCIÉ ET PROCÉDÉ DE DISTRIBUTION DOSÉE D'UN MILIEU VISQUEUX

(43) Veröffentlichungstag der Anmeldung: 05.10.2022
(73) Patentinhaber: D + P Dosier & Prüftechnik GmbH, 86720 Nördlingen (DE)
(72) Erfinder: Faaß, Tobias, 86720 Nördlingen (DE); Straß, Karl Andreas Robert, 86759 Wechingen (DE); Kehrle-Fischer, Thomas, 86720 Nördlingen (DE)
(74) Vertreter: Cremer & Cremer

(56) Entgegenhaltungen:
- WO-A1-2016/132097
- FR-A5- 2 096 275
- US-A1- 2017 199 513
- US-A1- 2018 030 966
- US-A1- 2018 087 492

## Beschreibung

Die vorliegende Erfindung behandelt ein Kammerdosierventil zur dosierten Abgabe eines viskosen Mediums gemäß dem Oberbegriff von Anspruch 1, ein dazugehöriges Dosiersystem sowie ein Verfahren zur dosierten Abgabe eines viskosen Mediums nach dem Oberbegriff von Anspruch 15. Insbesondere behandelt die Erfindung ein Kammerdosierventil und ein Verfahren zur feindosierten Abgabe eines viskosen Mediums in kleinen Mengen, wie beispielsweise die Abgabe von Schmier-, Klebe-, Dichtmitteln und dergleichen.

### Technisches Gebiet

In der Maschinen-, Automations- und Prozesstechnik ist die möglichst mengengenaue, lokal begrenzbare und möglichst flächendeckende Applikation und Dosierung von diversen Prozessmedien erforderlich. Letztere zeichnen sich durch sehr unterschiedliche physikalische und chemische Eigenschaften aus.

Die zu dosierenden Prozessmedien umfassen z. B. Öle, Lacke, Schmiermittel wie z. B. Fette, Harze, Silikone, Klebstoffe, Dichtmittel, Gele, Pasten, flüssige Polymere, Vergussmassen und pastöse Stoffe der pharmazeutischen, lebensmitteltechnischen oder allgemeinen industriellen Verarbeitungstechnik.

Die zu dosierenden Medien und die Anwenderszenarien zeichnen sich durch eine große Parametervielfalt aus, die sich beispielsweise aus der Vielfalt der Anwendungen, der charakteristischen Materialeigenschaften der zu applizierenden Medien, ihrer Bereitstellung, der bei Lagerung und Applikation vorherrschenden Medien- und Umgebungsbedingungen (z. B. Temperatur und Feuchte), eingesetzter und nötiger Prozessdrücke, des chemischen Reaktionsverhaltens und der möglichen korrosiven Wirkung der Medien sowie vor allem aber ihrer Viskosität ergibt. Erschwerend kommt die Anforderung hinzu, die Medien wiederholgenau und möglichst unterbrechungsfrei in unterschiedlichsten Mengen bzw. Volumina kontrolliert und feindosiert bereitzustellen.

### Stand der Technik

Aus dem Stand der Technik sind verschiedene Lösungen für Dosiersysteme - im Allgemeinen als Dosierventile oder Dosiereinheiten bezeichnet - bekannt, die Fluide unterschiedlicher Art aus einer oder mehreren Bestandskomponenten applizieren.

So sind Dosiersysteme zur Kleinmengendosierung von Flüssigkeiten und Medien geringerer Viskosität bekannt, die spritzenartig als Ein-Kammer-System in unterschiedlichen Größen, Fördermengen und Realisierungsformen ausgeführt sind. Über eine Längsbewegung eines Kolbens werden die zumeist flüssigen Dosierstoffe beispielsweise über Hohlnadeln punktgenau appliziert. Bekannt und genutzt sind derartige Dosiersysteme v. a. in der verfahrenstechnischen Apparatetechnik, zur kontrollierten Abfüllung von meist flüssigen Medien und Gemischen in speziellen Gebinden. Ihr Einsatzumfeld ist beispielsweise bestimmt von den Anforderungen der Abfülltechnik, der verfahrenstechnischen Medienbereitstellung oder einem Einsatz im Laborumfeld.

Eine Erweiterung des Einsatzumfelds erfolgt mit dem Einsatz vergleichbarer Ein-Kammer-Systeme in der Montagetechnik, um ebenfalls kleine Mengen an Prozessmedien unterschiedlichster Art zu applizieren, die teilweise eine höhere Viskosität aufweisen. Als aktuelle repräsentative Beispiele genannt seien an dieser Stelle Spritzen- und Kleinmengendosierungen im Elektro- und Elektronikverguss, das Applizieren von öligen Schmiermitteln sowie die Applikation von Reaktionsmitteln und Prozessmedien der Klebe- und Dichtungstechnik.

Derartige Ein-Kammer-Dosiersysteme umfassen beispielsweise eine Dosiereinheit und eine Antriebseinheit, die miteinander verbunden sind, um ein Medium aus der Dosiereinheit zu applizieren. Die Dosiereinheit umfasst zumindest einen Medieneingang, an welchem das Medium mit Druck beaufschlagt der Dosiereinheit zugeführt wird, und einen Medienausgang, über welchen das Medium aus der Dosiereinheit abgegeben wird. Die Dosiereinheit weist eine Medienkammer mit einem Medieneinlass und einem Medienauslass auf, über welche das Medium in die Kammer gelangt und wieder aus ihr verabreicht wird. Die Medienkammer umfasst einen Dosierkolben, der mittels der Antriebseinheit zwischen einer Rückwärtsbewegung, während der Medium in die Kammer gelangt, und einer Vorschubbewegung zur Ausgabe des Mediums durch den Medienauslass beweglich ist.

Solche auf Ein-Kammer Systemen basierende Dosiersysteme zeichnen sich vor allem durch die Einfachheit ihres Aufbaus und die daraus sich ergebende Robustheit im Einsatzumfeld aus. Durch die dimensionelle Auslegung der Kammern und die leicht kontrollierbare Linearbewegung der Kolben ergibt sich eine sehr einfache und wiederholgenaue, in den Abgabemengen aber nur eingeschränkte Möglichkeit der Medienabgabe. Dabei bezieht sich der systemimmanente Nachteil der Einschränkung bei diesen Realisierungsformen sowohl auf die Gesamtmenge als auch die prozesskontinuierliche Bereitstellung des Mediums. Die Nutzung derartiger Dosiersysteme erlaubt keine Förderung von hochviskosen Medien und erfordert Pausenzeiten zur Wiederbefüllung der Prozesskammern.

Wie vorstehend erwähnt, wird bei den bekannten Kammerdosiersystemen ein Kolben in der Art einer Arzneimittelspritze gezogen, wodurch das Schmiermittel in die Kammer eingesaugt wird und durch Drücken des Kolbens wird der Schmierstoff ausgestoßen. Dies hat den Vorteil, dass das Dosieren druckunabhängig erfolgen kann. Nachteil ist jedoch, wie vorstehend kurz erwähnt, dass selbst bei größeren Kammervolumina der Schmierstoff nachgeladen werden muss, was eine Unterbrechung von ca. 30 sek. im Prozessablauf bedeutet. Muss z. B. in einem Fertigungsprozess ein Teil mit Schmiermittel benetzt werden, so muss zum Laden des Kammerdosierventils der Fertigungsvorgang für die entsprechende Ladezeit unterbrochen werden. Es muss so z. B. alle 10 Takte ein Takt ausgesetzt werden, um das Schmiermittel wieder neu in die Kammer zu laden. Ein weiterer Nachteil des Kammerdosierventils ist, dass eine kontinuierliche Schmierfettabgabe nicht möglich ist, aufgrund des Beladungsvorgangs. Längere Schmiermittelstrecken, beispielsweise das Aufbringen von Schmiermittelraupen, ist damit unmöglich.

Im Stand der Technik ist ein weiteres System bekannt, nämlich ein Dispenser, der in der Art eines Extruders arbeitet. Dieses System ist nicht für weniger viskose Medien geeignet, da es sonst sehr ungenau arbeitet. Außerdem ist das System sehr druckempfindlich und bis max. 15 bar einsetzbar. Überdies ist der Stator verschleißanfällig. Mit dem Dispenser ist aber, anders als mit den bekannten Kammerdosierventilen, eine kontinuierliche und gleichmäßige Schmierfettabgabe (unter den vorstehend beschriebenen Beschränkungen) möglich.

US 2018/0030966 A1 beschreibt eine Abgabevorrichtung für eine Fettpresse. Der Abgabekopf weist zwei Stößel auf, die von einem einzigen Nockenglied und zwei gegenüberliegend angeordneten Spiralfedern alternierend vor und zurück bewegt werden, wodurch das Fett aus dem Reservoir dem Schlauch der Fettpresse zugeführt wird. Das Nockenglied rotiert um eine Rotationsachse herum, welche parallel zu den Längsachsen der Stößel verläuft. Der Antrieb muss entsprechend längsangeordnet sein, so dass die Vorrichtung recht groß baut.

### Aufgabenstellung

Es ist eine Aufgabe der vorliegenden Erfindung, bekannte Kammerdosierventile dahingehend zu verbessern, dass eine pulsationsarme, bevorzugt unterbrechungsfreie Applikation von Medien unterschiedlicher Viskosität bei kontinuierlicher Medienabgabe möglich ist und das verhältnismäßig klein baut. Aufgabe ist weiter die Bereitstellung eines Verfahrens zur dosierten Abgabe eines viskosen Mediums, wobei die Abgabe pulsationsarm und kontinuierlich erfolgen können soll.

### Erfindungsbeschreibung

Die erfindungsgemäße Aufgabe wird durch ein Kammerdosierventil zur dosierten Abgabe eines viskosen Mediums nach Anspruch 1, ein Dosiersystem nach Anspruch 13 und ein Verfahren zur dosierten Abgabe eines viskosen Mediums nach Anspruch 15 gelöst. Vorteilhafte Ausgestaltungen und Weiterbildungen lassen sich den abhängigen Ansprüchen entnehmen.

Ein Kammerdosierventil zur dosierten Abgabe eines viskosen Mediums nach der vorliegenden Erfindung umfasst eine Dosiereinheit und eine Antriebseinheit, die miteinander verbunden sind. Die Dosiereinheit weist zumindest einen Medieneingang auf, an welchem das Medium mit Druck beaufschlagt der Dosiereinheit zugeführt wird. Weiter weist die Dosiereinheit einen Medienausgang auf, über welchen das Medium aus dem Kammerdosierventil abgegeben wird. Ferner weist die Dosiereinheit eine erste Medienkammer auf, die einen Medieneinlass und einen Medienauslass sowie eine Dosiernadel umfasst. Die Dosiernadel ist oszillierend zwischen einer Vorschubbewegung als einer Dosierstellung und einer Rückwärtsbewegung als einer Ladestellung beweglich. Bei der Rückwärtsbewegung der Dosiernadel wird das Medium aufgrund des angelegten Drucks an dem Medieneingang in die Medienkammer gedrückt. Bei einer Vorschubbewegung wird das Medium über den Medienauslass aus der Medienkammer ausgetragen.

Weiter umfasst die Dosiereinheit zumindest eine zweite Medienkammer mit einem Medieneinlass, einem Medienauslass und einer Dosiernadel. Die Medienauslässe der ersten und der zumindest einen zweiten Medienkammer münden in den Medienausgang der Dosiereinheit. Vorteilhaft ist nur ein einziger gemeinsamer Medienausgang vorhanden, der mit den Medienauslässen der Medienkammern in Verbindung steht. Die erste und zweite Medienkammer sind vorzugsweise baugleich, können aber je nach gegebenen baulichen Anforderungen an das Kammerdosierventil in ihren Ausgestaltungen voneinander abweichen.

Erfindungsgemäß ist jede der Dosiernadeln der Medienkammern an je eine Kurvenscheibe gekoppelt, die auf einer gemeinsamen Rotationsachse angeordnet sind. Somit sind zumindest zwei Kurvenscheiben vorgesehen - bei der Ausführung des Kammerdosierventils als Zwei-Kammerdosierventil. Entsprechend mehr Kammern und damit Kurvenscheiben sind bei Kammerdosierventilen mit mehr als zwei Kammern vorhanden, wie beispielsweise drei Kammern mit drei Kurvenscheiben auf einer gemeinsamen Rotationsachse bei einem Drei-Kammerdosierventil. Die Rotationsachse ist an die Antriebseinheit gekoppelt, so dass bei Rotation der Rotationsachse die Dosiernadeln über ihre Kopplung an die jeweilige Kurvenscheibe jeweils oszillierend zwischen der Vorschubbewegung als der Dosierstellung und der Rückwärtsbewegung als der Ladestellung beweglich sind. Die zumindest zwei Kurvenscheiben sind derart geformt und zueinander versetzt auf der Rotationsachse angeordnet, dass im Wesentlichen eine Vorschubbewegung einer ersten Dosiernadel während einer Rückwärtsbewegung einer zweiten Dosiernadel erfolgt, so dass eine kontinuierliche Abgabe des Mediums aus dem Kammerdosierventil erfolgt. Somit wechseln sich die Vorschubbewegungen von erster und zweiter Medienkammer ab und es wird zu jedem Zeitpunkt des Dosierverfahrens Medium aus einer der Medienkammern zur Abgabe aus der Kammerdosierventil in den Medienausgang gedrückt - die Dosierung erfolgt kontinuierlich.

Es wird nachfolgend stets ein Zwei-Kammer-System als ein mögliches Beispiel der Erfindung beschrieben. Wie schon vorstehend kurz angesprochen, kann das erfindungsgemäße Dosierventil jedoch auch mehr als zwei Kammern aufweisen. Der Fachmann wird in der Lage sein, die Vorrichtung entsprechend anzupassen und beispielsweise die Kurvenscheiben auf der Rotationsachse entsprechend um 120° versetzt anzuordnen, anstelle einer um 180° versetzten Anordnung bei einem Zwei-Kammer-System.

Das Kammerdosierventil kann vorteilhaft modulartig ausgebildet sein, wobei z. B. die Antriebseinheit ein erstes Modul und die Dosiereinheit ein zweites Modul bilden. Alle Bauelemente der Dosiereinheit, wie etwa die wenigstens zwei Medienkammern mit den zugehörigen Dosiernadeln, der Medieneingang, der Medienausgang, die Rotationsachse mit den Kurvenscheiben, etc. können beispielsweise in einem Modulelement untergebracht sein.

Weiter ist nach der vorliegenden Erfindung ein Verfahren zum kontinuierlichen und pulsationsarmen Dosieren eines viskosen Mediums mit Hilfe eines Kammerdosierventils vorgesehen. Zur Ausführung des Verfahrens kann vorteilhaft ein Kammerdosierventil wie zuvor beschrieben verwendet werden.

Bei dem erfindungsgemäßen Verfahren wird Medium über eine Fördereinheit dem Kammerdosierventil unter Druck zugeführt. Hierfür kann z. B. ein Eingangsdruck von mindestens 10 bar (1 MPa) bis maximal 50 bar (5 MPa) verwendet werden. In dem Kammerdosierventil ist eine Medienkammer mit einer Dosiernadel vorgesehen, welche zwischen einer Vorschubbewegung als Dosierstellung und einer Rückwärtsbewegung als Ladestellung bewegt wird. Während der Rückwärtsbewegung der Dosiernadel drückt die Fördereinheit das Medium durch einen Medieneinlass in die Medienkammer und während der Vorschubbewegung drückt die Dosiernadel das Medium durch einen Medienauslass aus der Medienkammer in einen Medienausgang der Kammerdosierventil, über welchen das Medium das Kammerdosierventil verlässt.

Erfindungsgemäß sind zumindest zwei Medienkammern vorgesehen, deren Dosiernadeln jeweils über eine rotierende Kurvenscheibe zwischen der Dosierstellung und der Ladestellung bewegt werden, wofür die Kurvenscheiben auf einer gemeinsamen Rotationsachse angeordneten sind. Dabei sind die Kurvenscheiben derart geformt und zueinander versetzt auf der Rotationsachse angeordnet sind, dass sich die Dosierstellung der ersten Dosiernadel mit der Dosierstellung der zweiten Dosiernadel im Wesentlichen abwechselt und eine erste Dosiernadel eine Vorschubbewegung ausführt, während eine zweite Dosiernadel eine Rückwärtsbewegung ausführt. Durch eine derartige gegenläufige Bewegung der Dosiernadeln wird in jedem Zeitpunkt des Dosierverfahrens Medium aus einer der Medienkammern in den Medienausgang gedrückt, wodurch das Medium kontinuierlich und pulsationsarm aus dem Kammerdosierventil dosiert wird.

Zur Ausführung der oszillierenden Bewegung der Dosiernadeln zwischen einer Vorschub- und einer Rückwärtsbewegung, bzw. zwischen einer Dosierstellung und einer Ladestellung, sind die Kurvenscheiben beispielsweise als Exzenter ausgebildet. Sind die zumindest zwei Medienkammern parallel zueinander angeordnet, können diese Exzenter beispielsweise relativ zueinander verdreht auf der Rotationsachse angeordnet sein, um ein Abwechseln der Vorschubbewegung einer ersten Dosiernadel mit der Vorschubbewegung einer zweiten Dosiernadel zu ermöglichen. Der Versatz der Kurvenscheibe entlang der Rotationsachse ergibt sich aus dem baulichen Abstand der Dosiernadeln, bzw. den Medienkammern. Durch die Kopplung der Dosiernadel an eine Umfangskontur der Kurvenscheiben und die exzentrische Lagerung der Kurvenscheiben, wird die Rotationsbewegung der Kurvenscheiben in eine Linearbewegung der Dosiernadeln umgewandelt und die wenigstens zwei Dosiernadeln können in den Medienkammern aufeinander abgestimmt vor- und zurückbewegt werden. Durch die Koordination der Medienabgabe aus wenigstens zwei Medienkammern in den Medienausgang des Kammerdosierventils kann der Medienfluss gesteuert und kontinuierlich aufrechterhalten werden.

Das erfindungsgemäße Kammerdosierventil kann auch als Proportionaldosierventil bezeichnet werden, denn die Abgabe des Mediums, die Dosierung, erfolgt proportional zum Weg, den der Umfang der Kurvenscheibe, die die Dosiernadel in Vorschubstellung bewegt, zurücklegt. Die zurückgelegte Strecke auf dem Umfang der Kurvenscheibe beim Hinweg wird aufgrund einer bevorzugten Gestaltung der Umfangskontur als archimedische Spirale exakt in eine stetige lineare Bewegung der Dosiernadel umgesetzt; die zurückgelegte Weglänge auf der Kurvenscheibe wird direkt proportional in zurückgelegte Weglänge der Dosiernadel im Vorschub umgesetzt.

Mit dem erfindungsgemäßen Dosierventil und dem Verfahren kann ein viskoses Medium feindosiert abgegeben werden und die Mengenabgabe ist zuverlässig reproduzierbar. Durch asynchrone oszillierende Bewegung wenigstens zweier Dosiernadeln wird eine kontinuierliche und mengengenaue Verabreichung des Mediums möglich. Durch den Antrieb der Dosiernadeln über eine gemeinsame Rotationsachse und ein externes Medienreservoir kann das Kammerdosierventil eine kleine kompakte Bauweise mit wenigen Bauteilen aufweisen.

Es sei noch erwähnt, dass es in der Pumpen- und Fördertechnik ähnlich gebaute Zweikammersysteme gibt. In der Pumpen- und Fördertechnik werden Medien aus einem Vorratsbehälter gefördert und beispielsweise in ein Leitungssystem eingeschleust. Eine Dosierung ist mit derartigen Systemen nicht möglich. Es ist wichtig festzuhalten, dass in der Pumpen- und Fördertechnik, entsprechend der an sie herangetragenen Anforderungen, beim Zurückziehen des Kolbens ein Saugdruck aufgebaut wird. Durch diesen Saugdruck wird das Medium aus dem Behälter herausgeholt. Abgegeben wird das Medium dann beispielsweise in ein Leitungssystem. Anders bei der vorliegenden Erfindung. Vor dem erfindungsgemäßen Dosierventil muss mithilfe einer Pumpe oder ähnlichen Förderanlage das Medium aus dem Vorratsbehälter gefördert und mit Druck auf der Eingangsseite des Dosierventils bereitgestellt werden. Durch das Zurückbewegen des Kolbens wird aufgrund des eingangsseitig angelegten Drucks, das Medium in die Medienkammer hineingedrückt - nicht eingesaugt, wie bei Fördersystemen. Die Erfindung liegt darin, das bereits im System befindliche Medium wieder aus dem System auszubringen. Bei der Fördertechnik wird also Medium in das System eingebracht und bei der Dosiertechnik wird Medium wieder kontrolliert aus dem System ausgebracht. Bei einem Pumpen- und Fördersystem ist wichtig, dass das Medium in einem System, z. B. einem Leitungssystem, zuverlässig und mit gleichbleibendem Druck bereitgestellt wird. Bei einem Dosierventil steht die dosierte, lokal eingegrenzte bzw. punktgenaue Abgabe im Vordergrund, also das Abgeben einer definierten Menge. Mit Hilfe des vorliegenden Dosierventils können Befettmengen von 0,003 g exakt dosiert werden. Die Systeme sind deshalb, trotz z. T. vorliegender augenscheinlicher Ähnlichkeit der Systemaufbauten, nicht miteinander vergleichbar, u. a. wegen der Bauräume und Totvolumina, und schon gar nicht austauschbar. Beim Fördern und Pumpen steht eine Maximierung des Stoffflusses im Vordergrund, wohingegen bei der Dosierung auch kleinstmögliche Dosiermengeneinheiten noch genau abgegeben werden sollen. Folglich wird bei der Dosiertechnik nach kleinsten Bauräumen, geringsten Zuleitungslängen und minimalen Totraumvolumina gestrebt. Ein Fachmann der Dosiertechnik würde folglich keine Pump- und Fördersysteme konsultieren, um ein auftretendes Problem zu lösen.

Vorliegend wird eine empfindlich regulierbare Kleinmengendosierung auch von höher viskosen Schmierstoffen ermöglicht. Medien mit höherer Viskosität bringen diverse Probleme mit sich. Die Dosierung ist schwieriger, weil mit hohen Drücken von mind. 10 bar gearbeitet werden muss, es muss auch bei solchen Medien ein schnelles Stoppen und Starten der Medienabgabe erfolgen. Die Abdichtung gegen Materialaustritt ist besonders wichtig. Für eine ununterbrochene Dosierung muss der zähflüssige Schmierfettsstrom kontinuierlich am Laufen gehalten werden. Für eine kontrollierte, empfindlich einstellbare Fettdosierung sind kleine Baugrößen und kleine Toträume erforderlich sowie ein integriertes Dosierventil mit kleinsten Kammervolumina.

Die kontrollierte Kleinmengendosierung bedarf besonderer Vorkehrungen: Die Dosiermenge wird umso empfindlicher einstellbar, je kleiner die Bereitstellungsräume in den Kolben gewählt werden und diese möglichst direkt angesteuert werden. Um dann aber dennoch größere Mengen an Medien dosieren zu können, muss die Konstruktion der Antriebe so ausgelegt sein, dass hohe Rotationsdrehzahlen antriebsseitig genutzt werden und induzierte Schwingungen vermieden werden.

Je kleiner die Volumina der Bereitstellungskammern sind, desto geringer fallen die erforderlichen Längen der Hubbewegungen aus. Damit werden die Nockenwellen und die Kurvenscheiben mitsamt der resultierenden Unwuchten kleiner bzw. geringer. Es kann wesentlich dynamischer reagiert werden und es wird eine erheblich verbesserte Laufruhe erreicht.

Auf Grund der kleinen Baugröße können sich Störeffekte wie Druckschwankungen oder Lufteinschlüsse sowie andere Störeffekte stärker auswirken. Entsprechend wichtig ist, dass durch eine entsprechende Gestaltung der Kurvenscheibe die Vorschubgeschwindigkeiten der Bereitstellung konstant gehalten werden, beim Lastwechsel kurzzeitig eine gleichsinnige Kolbenbewegung stattfindet und fließende tangentiale Übergänge bei der Auslegung der Kurvenscheibe erfolgen, wie bei der besonders bevorzugten Ausführung vorgesehen.

Schwankungen von Druck und Medienabgabe werden dadurch vermieden, dass die Bewegungen der Kolben selbst bei hohen antriebsseitigen Rotationsgeschwindigkeiten ruckelfrei erfolgen, was durch eine momentenfreie Lagerung der Kolben erreicht wird. Gleichzeitig werden die Kolbenstößel mit konstanter Kraft über eine Rückstellfeder gegen die Nockenräder gedrückt. Ein hoher Grad der Synchronisierung beider Kolbenbewegungen wird durch eine möglichst direkt wirkende, verschleißarme Kopplung erzielt - momentenfreie Lagerung, direkter Rollenkontakt, keine Unwuchten in den Kurvenscheiben.

Bevorzugt wird die Nockenwelle direkt angesteuert mit kleinsten Achsen. Die direkte Anbindung an den Motor sorgt für kleinste Anstiegs- und Fallzeiten und erlaubt eine hochdynamische Regelung.

Bei kleinen Dosierkammern kann feinteiliger geregelt werden. Gleichzeitig muss mit höherer Drehzahl gearbeitet werden, um auch große Mengen und Dauerdosierung zu ermöglichen. Die Hubbewegungen sind bei kleinen Kammern / Bauräumen kürzer. Damit sind auch die Kurvenscheiben (Trägheit) und deren Exzentrizität (Unwucht) kleiner, was eine schwingungsarme Erregung der Kolben und eine hohe Umdrehungs-/ Hubzahl erst ermöglicht und die verschleißfreie Realisierung der Kolbenbewegung erfordert.

Die vorliegende Erfindung bringt zahlreiche Vorteile mit sich, wie z. T. schon vorstehend erläutert. Das Dosierventil ist wartungsarm und sehr kleinbauend. Eine Endlosdosierung ist möglich, da die eine Kammer befüllt wird und gleichzeitig aus der anderen Kammer ausgestoßen wird. Somit wird der Auftrag von Schmierfettraupen, also der prinzipiell endlose Auftrag von Schmierfett möglich. Genau so ist aber eine punktuelle Abgabe des Schmierstoffs möglich. Dies hängt ausschließlich vom Betrieb des Systems ab.

Nachfolgend werden verschiedene Ausführungsbeispiele eines Kammerdosierventils und eines Verfahrens nach der Erfindung beschrieben.

Bei einem Ausführungsbeispiel des Kammerdosierventils nach der Erfindung sind die Dosiernadeln in Richtung der Kurvenscheiben mittels einer Feder vorgespannt. Somit werden die Nadeln jederzeit gegen eine Umfangskontur der Kurvenscheiben gedrückt und die Nadeln sind an die Kurvenscheibe gekoppelt. Hierfür kann beispielsweise eine Druckfeder verwendet werden, die sich einerseits an einem zur Kurvenscheibe hin gerichtetem Kopplungsende der Dosiernadel und andererseits an der Medienkammer oder einem Gehäuse des Kammerdosierventils abstützt. Die Feder stellt eine kontinuierliche Antriebsübertragung zwischen der Kurvenscheibe und der Dosiernadel sicher.

Alternativ oder zusätzlich können die Dosiernadeln auch durch das Medium gegen die Kurvenscheibe gedrückt werden, das unter Druck in die Medienkammer einfließt, sobald eine Rückwärtsbewegung der Dosiernadel beginnt.

Weiter kann die Dosiernadel an ihrem Kopplungsende eine Rolle aufweisen, die an der Umfangskontur der Kurvenscheibe rollend anliegt. Während des Umlaufs der Kurvenscheibe rollt somit die Rolle reibungslos auf der Umfangskontur ab und überträgt die Antriebsbewegung der Kurvenscheibe auf die Dosiernadel zum Auspressen des Mediums aus der Medienkammer während der Dosierstellung oder zum Freigeben des Kammervolumens zum Befüllen der Medienkammer während der Ladestellung.

Ferner sind die Dosiernadeln vorzugsweise momentenfrei in den Medienkammern gelagert. Hierfür können zum Beispiel ein Dichtungspaket und/oder Lager vorgesehen sein.

In einem Ausführungsbeispiel des Kammerdosierventils nach der Erfindung ist die Antriebseinheit als Elektromotor ausgebildet. Der Elektromotor kann mit seiner Abtriebswelle direkt oder indirekt, wie z. B. über einen Riemen, an die Rotationsachse gekoppelt sein. Elektromotoren weisen eine kleine Baugröße auf und können eine hohe Drehzahl erzeugen. Der Motor ist vorteilhaft als eine Moduleinheit ausgebildet und kann direkt an der Dosiereinheit angeordnet werden.

In einem weiteren Ausführungsbeispiel des Kammerdosierventils nach der Erfindung kann am Medieneinlass zur Medienkammer ein Rückschlagventil vorgesehen sein, das einen Rückfluss aus der Medienkammer in das zuführende Fördersystem verhindert. Ein Medium, das in die Medienkammer gefüllt wurde, wird daher ausschließlich über den Medienauslass der Kammer abgegeben.

Weiter ist vorteilhaft in jedem Medienauslass jeder einzelnen Kammer ein Stellventil, vorzugsweise ein Rückschlagventil, vorgesehen, das bei einer Vorschubbewegung der Dosiernadel einer benachbarten Kammer oder bei einer Rückwärtsbewegung der Dosiernadel dieser Kammer einen Rückfluss in die jeweilige Medienkammer verhindert.

Nach einer besonders bevorzugten Ausführung der Erfindung werden die Medienvolumina aus allen Medienkammern in einen gemeinsamen Medienausgang eingespeist. Hierfür wird das Medium von jedem Kolben, auch Stößel genannt, vorliegend in der Regel als Dosiernadel bezeichnet, in einen gemeinsamen Kanal ausgestoßen. Das bedeutet, dass das im System befindliche Schmierfett oder andersartige Medium von dem einen Kolben in die Kolbenkammer, vorliegend in der Regel als Medienkammer bezeichnet, eingezogen wird, während sich der andere Kolben im Ausstoßmodus befindet und das Medium wieder ausstößt. Der Ausstoß durch beide Kolben erfolgt in ein und denselben Ausgangskanal und mündet in den gemeinsamen Medienausgang. Bei einer besonders bevorzugten Ausführung der Erfindung wird die Kurvenscheibe so gestaltetet, dass eine Überlappung des Ausstoßintervalls beider Kolben erfolgt. Bei entsprechend exakter Auslegung der Kurvenscheiben, auch als Nocke bezeichnet, erfolgt der Gesamtausstoß komplett unterbrechungsfrei, also nicht nur pulsationsarm, sondern pulsationsfrei. Es zeigte sich nämlich, dass bei einem exakten Wechselbetrieb, d. h., wenn sich ein Kolben im Ladeintervall befindet, während der andere sich im Ausstoßintervall befindet, zwar eine pulsationsarme Dosierung möglich ist, dass aber eine exakt gleichmäßig dicke bzw. breite Schmierfettraupe nicht ausgestoßen werden kann. Stattdessen sind geringe Abweichungen in der Schmierfettmenge festgestellt worden, d. h. die Raupe wird etwas ungleichmäßig. Durch Schaffen eines Überlappungsintervalls ist dieses Problem beseitigt; kurz bevor der sich gerade im Ausstoßintervall befindende Kolben seine Ausstoßtätigkeit beendet, beginnt bereits der zweite Kolben mit seinem Ausstoßintervall.

Die vorstehend angesprochenen Rückschlagventile und Stellventile verhindern im Auslass eine Verschleppung oder ein Nachlaufen, was v. a. bei viskosen Medien, die mit hohen Arbeitsdrücken eingeleitet werden, ein Problem sein könnte. Wichtig ist vor allem das Schließventil am Medienausgang, das eine nachlauf- und tropffreie Mediendosierung begünstigt.

Nachfolgend seien einige bevorzugte Ausgestaltungen und Eigenschaften der Kurvenscheiben erläutert:
1. Der Hinweg, d. h. der Weg, auf welchem der Ausstoß, also die Vorwärtsbewegung der Dosiernadel stattfindet, ist länger als der Rückweg, also der Weg, auf welchem die Medienkammer geladen wird. Die unterschiedliche Weglänge wird durch unterschiedliche Radien erzielt. Auf dem Hinweg wird bevorzugt eine archimedische Spirale genutzt. Eine Spirale wird pro Grad in exakt denselben linearen Weg umgesetzt. Hierdurch bewegt sich folglich der Stößel immer um den gleichen Weg nach vorne. Auf diese Art und Weise wird ein gleichmäßiger Ausstoß überhaupt möglich.
2. Auf dem Rückweg hingegen ist die exakte Form unerheblich, denn über eine Feder erfolgt die Rückstellung des Kolbens und es ist lediglich wichtig, dass zum neuen Ausstoßzeitpunkt die Kammer vollständig gefüllt ist. Infolgedessen wird für den Rückweg bevorzugt ein einfacher Radius verwendet.
3. Der Überlappungsbereich, in dem beide Kolben dosieren, ist bevorzugt ein einfacher Radius. Die Spirale des Vorlaufs endet mit Beginn des Überlappungsbereichs. Ein Fachmann ist in der Lage, den Radius des Überlappungsbereichs experimentell zu ermitteln, z. B. indem so lange der Radius angepasst und geändert wird, bis die gewünschte unterbrechungsfreie Dosierung stattfindet.
4. Es wird in einem Abschnitt von mehr als 180 Grad des Kurvenscheibenumfangs dosiert, also ausgestoßen. Entsprechend ist der Rückweg kleiner als 180 Grad.

Das vorliegende Mehrkammerdosierventil hat diverse Vorteile, wie z. T. schon vorstehend angesprochen. Aufgrund der zuvor beschriebenen Kurvenscheibengestaltung ergeben sich noch weitere Vorteile, nämlich: Es ist keinerlei Referenzierung notwendig. Es ist völlig unerheblich, in welchem Zustand sich das System befindet, wenn es angehalten wird, es kann einfach weitermachen. Es spielt auch keine Rolle, ob in jedem Takt eine identische Schmierstoffmenge abzugeben ist oder ob beispielsweise ein Programm durchlaufen werden soll, in welchem beispielsweise abwechselnd zwei einzelne Tropfen abzugeben sind und dann eine kurze Strecke fortlaufend zu dosieren ist. Für das vorliegende System spielt dies alles keine Rolle, da es völlig referenzierungsfrei ist. Es handelt sich um ein Endlossystem. An jedem Punkt des Systems kann neu gestartet werden. Selbst bei einer Betätigung des Not-Aus kann die Anlage ganz einfach wieder weiterbetrieben werden.

Vorteilhaft kann der gemeinsame Medienausgang ein Rückschlagventil oder ein Stellventil, vorzugsweise ein Rückschlagventil, zur Regelung der Abgabe des Mediums aus dem Kammerdosierventil und insbesondere zur Verhinderung eines Rückflusses in zum gemeinsamen Medienausgang zuführenden Leitungen und Kanäle des Dosierventils aufweisen.

Die Rückschlagventile in den Medieneinlässen, die Stellventile, bzw. Rückschlagventile, in den Medienauslässen und im Medienausgang können gemeinsam ein Ventilsystem zur Regelung des kontinuierlichen Medienflusses und somit der applizierten Medienmenge bilden.

Das Kammerdosierventil nach der Erfindung ist, anders als beispielsweise der im Stand der Technik bekannte extruderartige Dispenser, besonders gut für salbenartige und zähfließende, sog. pastöse Medien, wie z. B. Schmiermittel, geeignet. Mit der vorliegenden Dosiervorrichtung können Schmierfette mit einer Konsistenz, die nach dem Klassifikationssystem der NLGI (National Lubrication Grease Institution) in die Klassen 000 bis 3 fallen, dosiert werden (siehe auch DIN 21 818). Getriebefette beispielsweise fallen in die NLGl-Konsistenz-Klasse 000, 00, 0 und 1, wohingegen Wälzlagerfette und Gleitlagerfette in die Klassen 2 und 3 (sowie 4) fallen.

Da bei modernen Maschinen- und Automations- und Prozesstechniken oftmals nur geringe und feindosierte Prozessmedien gefordert werden, weisen die Medienkammern vorteilhaft ein maximales Volumen von 5.000 mm³, insbesondere von 1.000 mm³, bevorzugt von 500 mm³, noch bevorzugter von 200 mm³ oder weniger auf.

Ferner sind die Medienkammern vorteilhaft als längliche Zylinder ausgebildet, um eine vorteilhafte Hublänge der Dosiernadeln erreichen zu können.

Um ein stetiges Austreten des Mediums aus den Medienkammern sicher zu stellen, ist das Stellventil, bzw. das Rückschlagventil, in den Medienauslässen derart ausgebildet ist, dass ein Mindestdruck in der Medienkammer von 30 bar, vorzugsweise 35 bar, besonders bevorzugt über 40 bar, zum Öffnen des Stellventils oder Rückschlagventils erforderlich ist. Bei diesen Drücken kann sichergestellt werden, dass ausreichend Schubkraft vorliegt, um Medium kontinuierlich in den Medienausgang zu pressen und eine definierte Menge des Mediums aus dem Kammerdosierventil abgeben zu können.

In noch einem weiteren Ausführungsbeispiel des Kammerdosierventils nach der Erfindung weist die Dosiereinheit für jede Dosiernadel eine Führungshülse zur Führung der oszillierenden Bewegung der Dosiernadel auf. Vorteilhaft sind in der Führungshülse wenigstens zwei, bevorzugt wenigstens drei, unabhängige Dichtvorrichtungen zur Abdichtung zwischen der Medienkammer und der Dosiernadel vorgesehen. Die Dichtvorrichtungen können z. B. durch Dichtringe ausgebildet sein, die von der Führungshülse gehalten werden und eine Anlagefläche für die Dosiernadel bilden. Die wenigstens zwei Dichtvorrichtungen bilden ein Dichtungspaket, das zuverlässig ein unkontrolliertes Austreten von Medium aus der Medienkammer verhindert.

In einer bevorzugten Ausführung sind in pro Medienkammer drei Dichtungen in Form von O-Ringen vorgesehen. Die Kombination derselben in Serie sorgt für die geforderte hohe Dichtigkeit des Systems bei den anspruchsvollen Prozessanforderungen, wie vorliegend geschildert, v. a. die hohen Arbeitsdrücke. Besonders bevorzugt ist das komplette Dichtungspaket in einer Hülse montiert und dient gleichzeitig der Führung der Dosiernadel.

In wieder einem weiteren Ausführungsbeispiel des Kammerdosierventils nach der Erfindung kann das Medium in den Medienkammern mittels einer Heiz- und/oder Kühlvorrichtung temperiert werden. Die Temperatur des Mediums in den Kammern kann somit auf die Anforderungen für eine definierte und reproduzierbare Abgabe des Mediums aus dem Kammerdosierventil abgestimmt werden.

Nach einem weiteren Aspekt der vorliegenden Erfindung ist ferner ein Dosiersystem vorgesehen, das ein Kammerdosierventil, wie oben beschrieben, und eine Steuerungseinheit für das Kammerdosierventil umfasst. Mittels der Steuerungseinheit kann beispielsweise eine Rotationsgeschwindigkeit der Rotationsachse eingestellt, es können die Rückschlagventile, Dosierventile und/oder Stellventile z. B. in Abhängigkeit eines anliegenden Drucks gesteuert, es kann eine Temperatur für die Medienkammern bestimmt und/ oder der Mediumsdruck am Medieneinlass eingestellt werden. Insbesondere kann das Kammerdosierventil in Abhängigkeit der Viskosität eines Medium gesteuert werden, so dass eine reproduzierbare Abgabe einer voreingestellten Medienmenge in einem definierten Zeitfenster variabel bestimmt werden kann.

### Figurenkurzbeschreibung

Die vorliegende Erfindung ist mit Bezug auf die beiliegenden Figuren leichter verständlich, die beispielhaft eine vorteilhafte Ausgestaltungsmöglichkeit des Kammerdosierventils darlegen, ohne die vorliegende Erfindung auf diese einzuschränken. Die Figuren zeigen:
- Figur 1:: eine perspektivische Darstellung eines Kammerdosierventils der vorliegenden Erfindung;
- Figur 2:: das Kammerdosierventil aus Figur 1 in einer ersten Seitenansicht;
- Figur 3:: eine weitere Seitenansicht des Kammerdosierventils der Figur 1;
- Figur 4:: eine Vorderansicht des Kammerdosierventils der Figur 1;
- Figur 5:: eine erste Schnittdarstellung des Kammerdosierventils der Figur 1 in Längsrichtung einer Rotationsachse des Kammerdosierventils (Schnitt A - A in Figur 3);
- Figur 6:: eine zweite Schnittdarstellung des Kammerdosierventils der Figur 1 in Querrichtung der Rotationsachse des Kammerdosierventils (Schnitt B - B in Figur 4);
- Figur 7:: eine dritte Schnittdarstellung durch die Antriebseinheit des Kammerdosierventils der Figur 1 (Schnitt C - C in Figur 3);
- Figur 8:: eine drei-dimensionale Detailansicht einer Dosiereinheit und einer Antriebseinheit des Kammerdosierventils aus Figur 1;
- Figur 9:: eine Explosionsdarstellung diverser Bauteile des Kammerdosierventils aus Figur 1; und
- Figur 10:: eine Detaildarstellung eines bevorzugten Ausführungsbeispiels einer Kurvenscheibe zum Einsatz in einem Kammerdosierventil der Figur 1, gleichzeitig eine schematische Darstellung eines Verfahrens nach der vorliegenden Erfindung anhand von Rotationsphasen der Kurvenscheibe auf der Rotationsachse des Kammerdosierventils aus Figur 1

### Figurenbeschreibung

Bestimmte Ausdrücke werden in der folgenden Beschreibung aus praktischen Gründen verwendet und sind nicht einschränkend zu verstehen. Zum Beispiel bezeichnen die Wörter "rechts", "links", "unten" und "oben" Richtungen in der Zeichnung, auf die Bezug genommen wird. Die Ausdrücke "innen", "außen" "unterhalb", "oberhalb", "links", "rechts" oder ähnliche werden zur Beschreibung der Anordnung bezeichneter Teile zueinander, der Bewegung bezeichneter Teile zueinander und der Richtungen hin zum oder weg vom geometrischen Mittelpunkt der Erfindung sowie benannter Teile derselben wie in den Figuren dargestellt verwendet. Diese räumlichen Relativangaben umfassen auch andere Positionen und Ausrichtungen, als die in den Figuren dargestellten. Wird zum Beispiel ein in den Figuren dargestelltes Teil umgedreht, sind Elemente oder Merkmale, die als "unterhalb" beschrieben sind, dann "oberhalb". Die Terminologie umfasst die oben ausdrücklich erwähnten Wörter, Ableitungen von denselben und Wörter ähnlicher Bedeutung.

Um Wiederholungen in den Figuren und der zugehörigen Beschreibung der verschiedenen Aspekte der Erfindung zu vermeiden, sollen bestimmte Merkmale als gemeinsam für verschiedene Aspekte und Ausführungsbeispiele verstanden werden. Das Weglassen eines Aspekts in der Beschreibung oder einer Figur lässt nicht darauf schließen, dass dieser Aspekt in dem zugehörigen Ausführungsbeispiel fehlt. Vielmehr kann ein solches Weglassen der Klarheit und dem Verhindern von Wiederholungen dienen. In diesem Zusammenhang gilt für die gesamte weitere Beschreibung folgende Festlegung: Sind in einer Figur zum Zweck zeichnerischer Eindeutigkeit Bezugszeichen enthalten, aber im unmittelbar zugehörigen Beschreibungstext nicht erwähnt, so wird auf deren Erläuterung in vorangehenden Figurenbeschreibungen Bezug genommen. Sind außerdem im unmittelbar zu einer Figur gehörigen Beschreibungstext Bezugszeichen erwähnt, die in der zugehörigen Figur nicht enthalten sind, so wird auf die vorangehenden und nachstehenden Figuren verwiesen. Ähnliche Bezugszeichen in zwei oder mehreren Figuren stehen für ähnliche oder gleiche Elemente.

Nachfolgend wird die Erfindung anhand des einzigen Ausführungsbeispiels figurenübergreifend beschrieben.

In den Figuren 1 bis 9 wird ein Ausführungsbeispiel eines Kammerdosierventils und ein Verfahren zum kontinuierlichen und pulsationsarmen Dosieren eines viskosen Mediums mit Hilfe eines solchen Kammerdosierventils nach der Erfindung dargestellt. Das gezeigte Ausführungsbeispiel eignet sich besonders gut für die Dosierung und Applikation von Schmiermitteln, wie z. B. Fetten, wie sie in der Maschinen-, Automations- und Prozesstechnik zum Einsatz kommen. Grundsätzlich kann ein Kammerdosierventil nach der Erfindung auch zur Dosierung von Ölen herangezogen werden, ebenso für nahezu feste, hochviskose und klebrige Medien. In Figur 10 ist eine besonders bevorzugte Gestaltung einer Kurvenscheibe gezeigt, wie sie bevorzugt in einem Kammerdosierventil 100 eingesetzt werden kann.

Figur 5 zeigt einen Längsschnitt durch das Kammerdosierventil 100 mit zwei Medienkammern 5, 6 nach der vorliegenden Erfindung. Das Kammerdosierventil umfasst eine Antriebseinheit 1 und eine Dosiereinheit 2. Einzelheiten des Kammerdosierventils 100 werden anhand von Figur 9 beschrieben.

Die Dosiereinheit 2 weist einen Medieneingang 3 zur Versorgung des Kammerdosierventils 100 mit einem zu applizierendem Medium aus einem Reservoir (nicht gezeigt) und einen Medienausgang 4 zur kontinuierlichen Abgabe des Mediums aus dem Kammerdosierventil 100 auf. Es sind Anschlüsse für einen alternativen Medieneingang 3' und einen alternativen Medienausgang 4' vorgesehen, um den baulichen Begebenheiten am Ort der Nutzung im Bedarfsfall gerecht werden zu können. Die Dosiereinheit 2 weist eine erste Medienkammer 5 und eine zweite Medienkammer 6 auf, die einem Gehäuse der Dosiereinheit 2 parallel zueinander ausgerichtet sind. Die Medienkammern 5 und 6 weisen jeweils einen Medieneinlass 7 bzw. 7', und einen Medienauslass 8 bzw. 8', auf. Die Medienauslässe 8 bzw. 8', der zumindest zwei Medienkammern 5 und 6 münden jeweils in den Medienausgang 5 der Dosiereinheit 2. Weiter weist jede Medienkammer eine in der Kammer verschieblich gelagerte Dosiernadel auf, d. h. eine erste Dosiernadel 9 in der ersten Medienkammer 5 und eine zweite Dosiernadel 10 in der zweiten Medienkammer 6. Die Dosiernadeln 9 und 10 weisen jeweils ein Vorschubende 11, 11' und ein Kupplungsende 12, 12' auf. Am Kupplungsende 12, 12' sind an den Dosiernadeln 9 und 10 Kupplungshülsen 13, 13' fest angebracht, die als Lager für Rollen 14, 14' am Ende der Dosiernadeln 9 und 10 dienen. Ferner ist für jede Dosiernadel 9 und 10 eine Spiralfeder 15, 15' vorgesehen, die zwischen dem Kupplungsende 12, 12' der Dosiernadeln und einem gehäusefesten Anschlag 16, 16' eingespannt sind. Die Spiralfedern 15, 15' spannen die Dosiernadeln 9 und 10 in Ladestellung, d. h. in Figur 1 nach links, vor.

In den Medieneinlässen 7 und 7' zu den Medienkammern 5 bzw. 6 hin ist jeweils ein Rückschlagventil vorgesehen. In dem Schnitt der Figur 2 ist das Rückschlagventil 17 im Medieneinlass 7' eingetragen, das einen Rückfluss des Mediums aus der Medienkammer in Richtung Vorlagegefäß verhindert. Auch in dem Medieneinlass 7 ist ein solches Rückschlagventil vorgesehen.

Weiter ist in jedem Medienauslass 8 bzw. 8' ein Stellventil oder Rückschlagventil 18 vorgesehen, das einen Rückfluss in die jeweilige Medienkammer verhindert und den Austritt des Mediums aus der jeweiligen Medienkammer reguliert.

Zusätzlich ist in dem gemeinsamen Medienausgang 4, in den die Medienauslässe 8 und 8' münden, ein Stell- oder Rückschlagventil 19 vorgesehen (siehe Figur 5), das die Feindosierung der Medienapplikation unterstützt.

Die Rückschlagventile und Stellventile verhindern im Medienausgang und in den Medienauslässen eine Verschleppung oder ein Nachlaufen, was vor allem bei viskosen Medien, die mit hohen Arbeitsdrücken angeleitet werden, ein Problem sein kann. Vor allem das Ventil am Medienausgang verhindert eine nachlauf- und tropffreie Mediendosierung.

Die Kupplungsenden 12 der Dosiernadeln 9 und 10 sind in Richtung einer Rotationsachse 20 und senkrecht zu dieser ausgerichtet. Die Rotationsachse 20 ist in Lagern 21 und 21' drehbar in dem Gehäuse der Dosiereinheit 2 gelagert. Auf der Rotationsachse 20 sind eine erste Kurvenscheibe 22, die mit der ersten Dosiernadel 9 zusammenwirkt, und eine zweite Kurvenscheibe 23, die mit der zweiten Dosiernadel 10 zusammenwirkt, angeordnet, die gemeinsam mit der Rotationsachse 20 rotieren. Die Kurvenscheiben 22 und 23 sind exzentrisch, um 180° zueinander verdreht und in Längsrichtung versetzt auf der Rotationsachse 20 angebracht. Die Rotationsachse 20 und die Kurvenscheiben 22 und 23 bilden gemeinsam eine Art Nockenwelle, die auf die Dosiernadeln 9 und 10 der Medienkammern 5 und 6 einwirkt. Hierfür liegen die Dosiernadeln 9 und 10 mit ihren jeweiligen Rollen 14 an einer Umfangskontur 24 bzw. 24' der Kurvenscheibe 22 und 23 an, wobei die Rollen 14 durch die Druckfedern 15 gegen die Umfangskonturen 24 bzw. 24' gepresst werden. Die Dosiernadeln 9 und 10 sind somit über die Rollen 14 an die Kurvenscheiben 22 und 23 gekoppelt. Die Rotationsachse 20 ist wiederum an die Antriebseinheit 1 gekoppelt, um von dieser rotierend angetrieben werden zu können.

Wie aus den Figuren 5 und 6 ersichtlich, weist die Dosiereinheit 2 für jede der Dosiernadeln 9 und 10 eine Führungshülse 30, 30' zur Führung einer Bewegung der Dosiernadeln 9 und 10 auf, die sich jeweils an die Medienkammern 5 und 6 anschließen. Die Führungshülsen 30, 30' dienen der momentenfreien Lagerung der Dosiernadeln.

Gleichzeitig haben die Führungshülsen 30, 30' die Funktion eines Dichtpaketes. Es sind in der dargestellten bevorzugten Ausführung in jeder Führungshülse 30, 30' drei Dichtungen 31, 33, 34 bzw. 31, 33' und 35' vorhanden, welche einen Zwischenraum zwischen der Dosiernadel und der Medienkammer abdichten. Die Dichtungen, 31, 31', 33, 33', 35, 35', beispielsweise Dichtringe wie O-Ringe, sind getrennt voneinander in der Führungshülse 30 bzw. 30' angeordnet und bilden somit jeweils eine unabhängige Abdichtung. Die genannten Dichtungen bilden gemeinsam ein Dichtungspaket zur Abdichtung zwischen der Medienkammer und der Dosiernadel. Die Kombination der in Serie angeordneten Dichtungen 31, 33, 35 bzw. 31', 33', 35' sorgt für die erforderliche hohe Dichtigkeit bei anspruchsvollen Prozessanforderungen.

Zur Entlüftung jeder Medienkammer 5 und 6 ist jeweils eine Entlüftung 32, 32', z. B. ein Entlüftungsventil, vorgesehen.

Zur dosierten Abgabe eines viskosen Mediums werden die Dosiernadeln 9 und 10 der Dosiereinheit 2 durch eine Rotation der Rotationsachse 20 oszillierend zwischen einer Vorschubbewegung als einer Dosierstellung und einer Rückwärtsbewegung als einer Ladestellung beweglich mittels der Antriebseinheit 1 angetrieben. Die Rotationsachse 20 wird ihrerseits durch die Antriebseinheit 1 angetrieben. Die beiden Kurvenscheiben 22 und 23 sind hierfür derart geformt und zueinander versetzt auf der Rotationsachse 20 angeordnet, dass im Wesentlichen eine Vorschubbewegung der ersten Dosiernadel 9 während einer Rückwärtsbewegung einer zweiten Dosiernadel 10 erfolgt, so dass eine kontinuierliche Abgabe des Mediums aus dem Kammerdosierventil erfolgt. In der Ladestellung, d. h. bei einer Rückwärtsbewegung der Dosiernadeln 9 und 10 wird Medium aus einem Reservoir mit Druck beaufschlagt den Medienkammern 5 und 6 zugeführt. In der Dosierstellung, d. h. bei einer Vorschubbewegung der Dosiernadeln 9 und 10 wird Medium aus der jeweiligen Medienkammer ausgepresst. Aufgrund der Gegenläufigkeit der Dosiernadeln 9 und 10 erfolgt abwechselnd ein Mediumsaustrag entweder aus der ersten Medienkammer 5 oder der zweiten Medienkammer 6. Die Synchronisation der zyklischen und asynchronen Vorschubbewegung für den Austrag von Medium aus den Kammern kann über die Formgebung und Dimensionierung der Kurvenscheiben 22 und 23 und über die Rotationsgeschwindigkeit der Rotationsachse 20 erfolgen.

Figur 8 zeigt einen dreidimensionalen Teilausschnitt des Kammerdosierventils mit der Rotationsachse 20, welche die erste Kurvenscheibe 22 und die zweite Kurvenscheibe 23 trägt, und den Dosiernadeln 9 und 10 sowie deren Kupplung mittels der Rollen 14 an die Kurvenscheiben 22 und 23.

In Figur 9 sind unter anderem die Bauteile der Antriebseinheit 1 dargestellt (siehe auch Figur 7). In dem gezeigten Ausführungsbeispiel des Kammerdosierventils 100 ist die Antriebseinheit als Elektromotor 50 ausgebildet. Der Elektromotor 50 umfasst eine Abtriebswelle 51, die nach außen aus einem Gehäuse des Elektromotors 50 herausragt. An dem Gehäuse ist eine Trägerplatte 54 angebracht, an der eine erste Trommel 52 und eine zweite Trommel 53 versetzt zur ersten Trommel 52 drehbar gelagert sind. Die erste Trommel 52 kann an die Abtriebswelle 51 und die zweite Trommel 53 kann an die Rotationsachse 20 der Dosiereinheit 2 gekoppelt werden. Ein Übertragungsriemen 55 wird um die erste Trommel 52 und die zweite Trommel 53 gelegt, so dass eine Rotation der Abtriebswelle 51 über die erste Trommel 52 und den Riemen 55 auf die zweite Trommel 53 und somit auf die Rotationsachse 20 übertragen werden kann. Eine Abdeckung 56 kann über den Trommeln 52 und 53 sowie dem Riemen 55 angebracht werden. Mit dem Elektromotor 50 werden an der Rotationsachse 20 Drehzahlen bis zu 1.200 min⁻¹ erreicht. Für eine kontinuierliche Abgabe des Mediums aus dem Kammerdosierventil werden in der Regel Drehzahlen von 50 bis 100 min⁻¹ verwendet.

Um die Dosierung und Applikation des Mediums aus dem Kammerdosierventil zu steuern, kann an dem Kammerdosierventil oder entfernt davon eine Steuerungseinheit vorgesehen sein, welche beispielsweise die Antriebseinheit und die Ventile des Kammerdosierventils regelt. Ferner kann eine Einrichtung zum Heizen und/oder Kühlen des Mediums in den Medienkammern vorgesehen sein, die ebenfalls über die Steuerungseinheit geregelt werden kann. Bevorzugt sind die Medienkammern aus einem Aluminiumblock herausgearbeitet. Eine begleitende Heizung oder Kühlung wird durch das Aluminium rasch auf das Medium übertragen.

In Figur 10 ist eine vorteilhafte Ausgestaltung der Kurvenscheibe 22 beschrieben. Die Kurvenscheiben 22, 23 sind identisch ausgebildet. Sie werden jedoch entlang der Längsachse der Rotationsachse 20 entsprechend eines Abstands der Medienkammern 5 und 6 versetzt angeordnet. Für das vorliegende Ausführungsbeispiel eines Kammerdosierventils mit zwei Medienkammern sind die Kurvenscheiben 22 und 23 zudem um 180° verdreht auf der Rotationsachse 20 vorgesehen.

In Figur 10 ist nur eine Kurvenscheibe 22 dargestellt. Sie ist exzentrisch gestaltet, wie gut zu erkennen ist. Die Umfangskontur 24 weist verschiedene Abschnitte auf, welche die Rotation der Kurvenscheibe um die Rotationsachse 20 in verschiedene Rotationsphasen gliedert. Die einzelnen Rotationsphasen sind anhand ihrer geometrischen Gestaltung voneinander zu unterscheiden. Als Hauptabschnitte können ein Vorlaufsektor 40 für die Vorschubbewegung und ein Rücklaufsektor 41 für die Rückwärtsbewegung der Dosiernadel unterschieden werden. Der Vorlaufsektor 40 erstreckt sich vom Tiefpunkt 45, der zugleich als Startpunkt eines Bewegungszyklusses einer Dosiernadel angesehen werden kann, bis zum Hochpunkt 44. Der Rücklaufsektor 41 erstreckt sich vom Hochpunkt 44 zum Tiefpunkt 45.

Wie in der dargestellten bevorzugten Ausführung ersichtlich, unterscheidet sich ein Umfangskonturabschnitt des Vorlaufsektors 40 derart von einem Umfangskonturabschnitt des Rücklaufsektors 41, dass die Vorschubbewegung länger andauert als die Rückwärtsbewegung - der Weg des Vorlaufsektors 40 ist länger als der Weg des Rücklaufsektors 41.

Aufgrund der vorstehenden Wegdifferenz ergibt sich ein Überlappungssektor 42, in welchem beide Dosiernadeln 9 und 10 für einen kurzen Zeitraum gleichzeitig eine Vorschubbewegung ausführen. Die beiden Dosiernadeln 9 und 10 bewegen sich kurzzeitig gleichsinnig. Während dieses Zeitraums hat die eine Kurvenscheibe durch Überqueren des Tiefpunktes 45 bereits mit der Vorschubbewegung begonnen, während die andere Kurvenscheibe sich am Ende der Vorschubbewegung befindet, im Überlappungssektor 42. Dadurch kann ein Totpunkt bei der Medienausgabe während der Bewegungsumkehr vermieden werden.

Die Umfangskontur 24 lässt sich in verschiedene Abschnitte gliedern, die anhand ihrer geometrischen Eigenschaften unterschieden werden können.

Wie bereits vorstehend erwähnt, erstreckt sich der Vorlaufsektor 40 vom Tiefpunkt 45 zum Hochpunkt 44. Im ersten Abschnitt dieser Wegstrecke ist die Umfangskontur 24 eine Gerade - Bezugszeichen 43. Daran schließt sich ein großer Abschnitt an, der die Form einer archimedischen Spirale hat - Bezugszeichen 46. In diesem Abschnitt wird die Weglänge der Kurvenscheibe direkt proportional in Weg der Dosiernadel umgesetzt. Zum Hochpunkt 44 hin schließt sich ein Übergangsradius vom Vorlauf 40 zum Rücklauf 41 an - der Überlappungssektor 42.

Der Rücklaufsektor 41 erstreckt sich vom Hochpunkt 44 zum Tiefpunkt 45. Es handelt sich hierbei zum allergrößten Teil um einen einfachen Radius. Unmittelbar vor dem Tiefpunkt 45 ist ein anderer Radius vorgesehen - der Übergangsradius vom Rücklauf zum Vorlauf 47.

Wie bereits erwähnt, ist für eine stetige Vorschubbewegung der Dosiernadel die Umfangskontur im Hauptteil des Vorlaufsektors 40 vorteilhaft spiralförmig ausgebildet (Abschnitt 46). Das heißt der Radius wird vom Beginn der Vorlaufphase bis zum Ende der Vorlaufphase kontinuierlich größer. Gleichzeitig kann ein Radius der Umfangskontur im Rücklaufsektor 41 ovalartig ausgebildet sein. Das heißt der Radius wird vom Beginn der Rücklaufphase bis zur Mitte dieser Phase größer und dann wieder kleiner bis zum Ende der Rücklaufphase. Es liegt somit eine symmetrische Änderung des Radius um die Mitte der Rücklaufphase vor.

Figur 10 verdeutlicht die besondere Formgebung der auf der Rotationsachse 20 angebrachten Kurvenscheiben 22 und 23 bei einem bevorzugten Ausführungsbeispiel eines erfindungsgemäßen Kammerdosierventils 100. Im Vorlaufsektor 40 ist die Umfangskontur 24, 24' der Kurvenscheiben größtenteils spiralförmig ausgeprägt und im Rücklaufsektor 41 ist ein stetig zunehmender Radius vorgesehen derart, dass die Umfangskontur 24, 24' eine Art Halboval bildet. Die Formgebung führt zu einer größtenteils gegenläufigen Bewegung der der Dosiernadeln 9 und 10, wodurch die Entleerung sowie die Wiederbefüllung jeder Medienkammer 5 und 6 abwechselnd in einem einzigen Umlauf der Rotationsachse 20 erfolgt. Zusätzlich ist die Umfangskontur 24, 24' in dem Übergangssektoren 42 und 47 derart geformt, dass sich ein Überlappungsbereich der Bewegung beider Dosiernadeln ergibt, in welchem es zu einer gezielten kurzzeitigen gleichsinnigen Vorschubbewegung der Dosiernadeln in den Medienkammern kommt. Zu Beginn eines Zyklus am Startpunkt 43 startet die Vorlaufphase über den Vorlaufsektor 40, die zur Vorwärtsbewegung der Dosiernadel in der Medienkammer und somit zu deren Entleerung führt. Ihr schließt sich am Ende des Vorlaufsektors 40 der bereits erwähnte Überlappungssektor 42 an. Im Anschluss startet mit Erreichen eines Hochpunkts 44 eine Rücklaufphase über den Rücklaufsektor 41 bei der eine Rückwärtsbewegung der Dosiernadel in der Medienkammer erfolgt und diese wieder mit Medium aus dem Reservoir befüllt wird. Der Zyklus endet mit dem Erreichen des Tiefpunkts 45. Der tangential ausgeführte Übergangsbereich 47 führt über den Tiefpunkt 45 als Startpunkt der Bewegung zur Geraden 43 als Anfangsweg des Zyklusses zurück.

### Bezugszeichenliste

- 1: Antriebseinheit
- 2: Dosiereinheit
- 3, 3': Medieneingang
- 4, 4': Medienausgang
- 5: erste Medienkammer
- 6: zweite Medienkammer
- 7, 7': Medieneinlass
- 8, 8': Medienauslass
- 9: erste Dosiernadel
- 10: zweite Dosiernadel
- 11, 11': Vorschubende
- 12, 12': Kupplungsende
- 13, 13': Kupplungshülse
- 14, 14': Rolle
- 15, 15': Spiralfeder
- 16, 16': Anschlag
- 17: Rückschlagventil
- 18: Stellventil
- 19: Stellventil

- 20: Rotationsachse
- 21, 21': Lager
- 22: erste Kurvenscheibe
- 23: zweite Kurvenscheibe
- 24, 24': Umfangskontur

- 30, 30': Führungshülse
- 31, 31': Dichtung
- 32, 32': Entlüftung
- 33, 33': Dichtung
- 34, 34': Dichtung

- 40: Vorlaufsektor
- 41: Rücklaufsektor
- 42: Überlappungssektor
- 43: Gerade
- 44: Hochpunkt
- 45: Tiefpunkt
- 46: Spirale
- 47: Übergangsradius vom Rücklauf zum Vorlauf

- 50: Elektromotor
- 51: Abtriebswelle
- 52: erste Trommel
- 53: zweite Trommel
- 54: Trägerplatte
- 55: Übertragungsriemen
- 56: Abdeckung
- 57: Elektroanschluss
- 100: Kammerdosierventil

## Patentansprüche

1. Kammerdosierventil (100) zur dosierten Abgabe eines viskosen Mediums mit einer Dosiereinheit (2) und einer Antriebseinheit (1), die miteinander verbunden sind,
wobei die Dosiereinheit (2) zumindest einen Medieneingang (3), an welchem das Medium mit Druck beaufschlagt der Dosiereinheit zugeführt wird, und einen Medienausgang (4) umfasst, über welchen das Medium aus dem Kammerdosierventil abgegeben wird,
wobei die Dosiereinheit eine Medienkammer (5) mit einem Medieneinlass (7) und einem Medienauslass (8) umfasst,
wobei die Medienkammer (5) eine Dosiernadel (9) umfasst, die oszillierend zwischen einer Vorschubbewegung als einer Dosierstellung und einer Rückwärtsbewegung als einer Ladestellung beweglich ist,
wobei bei der Rückwärtsbewegung der Dosiernadel (9) das Medium aufgrund des angelegten Drucks an dem Medieneingang (3) in die Medienkammer (5) gedrückt wird, wobei die Dosiereinheit zumindest zwei Medienkammern (5, 6) mit einem Medieneinlass (7, 7') und einem Medienauslass (8, 8') umfasst,
wobei die Medienauslässe (8, 8') der zumindest zwei Medienkammern (5, 6) in den Medienausgang (4) der Dosiereinheit münden,
**dadurch gekennzeichnet, dass**
jede Medienkammer (5, 6) eine Dosiernadel (9, 10) umfasst, die jeweils an eine Kurvenscheibe (22, 23) gekoppelt ist, und die Kurvenscheiben (22, 23) auf einer gemeinsamen Rotationsachse (20) angeordnet sind, welche an die Antriebseinheit (1) gekoppelt ist, so dass bei Rotation der Rotationsachse (20) die Dosiernadeln (9, 10) jeweils oszillierend zwischen der Vorschubbewegung als der Dosierstellung und der Rückwärtsbewegung als der Ladestellung beweglich sind,
wobei die zumindest zwei Kurvenscheiben (22, 23) derart geformt und zueinander versetzt auf der Rotationsachse (20) angeordnet sind, dass im Wesentlichen eine Vorschubbewegung einer ersten Dosiernadel (9) während einer Rückwärtsbewegung einer zweiten Dosiernadel (10) erfolgt, so dass eine kontinuierliche Abgabe des Mediums aus dem Kammerdosierventil erfolgt.

2. Kammerdosierventil (100) nach Anspruch 1,
**dadurch gekennzeichnet, dass**
die Dosiernadeln (9, 10) in Richtung der Kurvenscheiben (22, 23) mittels einer Feder (15) vorgespannt sind.

3. Kammerdosierventil (100) nach Anspruch 1 oder 2,
**dadurch gekennzeichnet, dass**
die Dosiernadeln (9, 10) an einem Kopplungsende (12) eine Rolle (14) aufweisen, die an einer Umfangskontur (24, 24') einer Kurvenscheibe (22, 23) rollend anliegen.

4. Kammerdosierventil (100) nach einem der vorstehenden Ansprüche,
**dadurch gekennzeichnet, dass**
die Antriebseinheit als Elektromotor ausgebildet ist, der direkt oder indirekt die Rotationsachse antreibt.

5. Kammerdosierventil (100) nach einem der vorstehenden Ansprüche,
**dadurch gekennzeichnet, dass**
am Medieneinlass (7, 7') zur Medienkammer (5, 6) ein Rückschlagventil (17) vorgesehen ist, das einen Rückfluss aus der Medienkammer (5, 6) verhindert.

6. Kammerdosierventil (100) nach einem der vorstehenden Ansprüche,
**dadurch gekennzeichnet, dass**
die Medienauslässe (8, 8') aus den Medienkammern (5, 6) in einen gemeinsamen Medienausgang (4) aus der Dosiereinheit (2) münden und in jedem Medienauslass (8, 8') ein Stellventil oder ein Rückschlagventil (18) vorgesehen ist, das einen Rückfluss in die jeweilige Medienkammer (5, 6) verhindert.

7. Kammerdosierventil (100) nach einem der vorstehenden Ansprüche,
**dadurch gekennzeichnet, dass**
im Bereich des gemeinsamen Medienausgangs (4) ein Rückschlagventil (19) oder ein Stellventil angeordnet ist.

8. Kammerdosierventil (100) nach Anspruch 6 oder 7,
**dadurch gekennzeichnet, dass**
das Stellventil oder Rückschlagventil (18) derart ausgebildet ist, dass ein Mindestdruck in der Medienkammer von 30 bar, vorzugsweise 35 bar, besonders bevorzugt 40 bar, zum Öffnen des Stellventils oder Rückschlagventils (18) erforderlich ist.

9. Kammerdosierventil (100) nach einem der vorstehenden Ansprüche,
**dadurch gekennzeichnet, dass**
die Dosiereinheit (2) für jede Dosiernadel (9, 10) eine Führungshülse (30) zur Führung der oszillierenden Bewegung der Dosiernadel (9, 10) aufweist, in welcher jeweils wenigstens zwei voneinander unabhängige Dichtvorrichtungen zur Abdichtung zwischen der Medienkammer (5, 6) und der Dosiernadel (9, 10) vorgesehen sind.

10. Kammerdosierventil (100) nach einem der vorstehenden Ansprüche,
**dadurch gekennzeichnet, dass**
jede Medienkammer (5, 6) ein maximales Volumen von 5.000 mm³, insbesondere von 1.000 mm³, bevorzugt von 500 mm³, noch bevorzugter von 200 mm³ oder weniger aufweist.

11. Kammerdosierventil (100) nach einem der vorstehenden Ansprüche,
**dadurch gekennzeichnet, dass**
das Medium in den Medienkammern (5, 6) mittels eines Heiz- oder Kühlelements temperierbar ist.

12. Kammerdosierventil (100) nach einem der vorstehenden Ansprüche,
**dadurch gekennzeichnet, dass**
eine Umfangskontur (24, 24') der Kurvenscheiben (22, 23) einen Vorlaufsektor für die Vorschubbewegung und einen Rücklaufsektor für die Rückwärtsbewegung des Schubkolbens aufweist, wobei sich ein Konturabschnitt des Vorlaufsektors derart von einem ein Konturabschnitt des Rücklaufsektors unterscheidet, dass die Vorschubbewegung länger andauert als die Rückwärtsbewegung.

13. Dosiersystem, umfassend ein Kammerdosierventil (100) nach Patentanspruch 1 und eine Steuerungseinheit für das Kammerdosierventil.

14. Dosiersystem nach dem vorstehenden Anspruch,
**dadurch gekennzeichnet, dass**
die Steuerungseinheit eine Rotationsgeschwindigkeit der Rotationsachse (20) und/oder Rückschlagventile (17), Dosierventile (19) und/oder Stellventile (18) in Abhängigkeit eines anliegenden Drucks, insbesondere in Abhängigkeit der Viskosität eines Mediums, steuert.

15. Verfahren zum kontinuierlichen und pulsationsarmen Dosieren eines viskosen Mediums mit Hilfe eines Kammerdosierventils (100),
wobei das Medium über eine Fördereinheit dem Kammerdosierventil unter Druck zugeführt wird,
wobei eine Medienkammer (5) in dem Kammerdosierventil eine Dosiernadel (9) aufweist, welche zwischen einer Vorschubbewegung als Dosierstellung und einer Rückwärtsbewegung als Ladestellung bewegt wird,
wobei während der Rückwärtsbewegung der Dosiernadel (9) die Fördereinheit das Medium in die Medienkammer (5) drückt und während der Vorschubbewegung die Dosiernadel (9) das Medium aus der Medienkammer (5) in einen Medienausgang (4) drückt, über welchen das Medium das Kammerdosierventil verlässt,
**dadurch gekennzeichnet, dass**
zumindest zwei Medienkammern (5, 6) vorgesehen sind, deren Dosiernadeln (9, 10) jeweils über eine auf einer gemeinsamen Rotationsachse (20) angeordneten Kurvenscheibe (22, 23) zwischen der Dosierstellung und der Ladestellung bewegt werden,
wobei die Kurvenscheiben (22, 23) derart geformt und zueinander versetzt auf der Rotationsachse (20) angeordnet sind, dass sich die Dosierstellung einer ersten Dosiernadel (9) mit der Ladestellung einer zweiten Dosiernadel (10) im Wesentlichen abwechselt,
so dass in jedem Zeitpunkt des Dosierverfahrens Medium aus einer der Medienkammern (5, 6) in den Medienausgang (4) gedrückt wird,
wodurch das Medium kontinuierlich und pulsationsarm aus dem Kammerdosierventil dosiert wird.

## Claims

1. Chamber dosing valve (100) for the metered dispensing of a viscous medium, comprising a metering unit (2) and a drive unit (1) which are connected to each other, wherein the metering unit (2) comprises at least one media inlet (3), at which the medium is supplied under pressure to the metering unit, and a media outlet (4), via which the medium is dispensed from the chamber dosing valve,
wherein the metering unit comprises a media chamber (5) having a media entrance (7) and a media exit (8),
wherein the media chamber (5) comprises a metering needle (9) which is movable in an oscillating manner between a forward movement as a metering position and a backward movement as a charging position,
wherein, during the backward movement of the metering needle (9), the medium is pressed into the media chamber (5) as a result of the applied pressure at the media inlet (3),
wherein the metering unit comprises at least two media chambers (5, 6) having a media entrance (7, 7') and a media exit (8, 8'),
wherein the media exits (8, 8') of the at least two media chambers (5, 6) open into the media outlet (4) of the metering unit,
**characterized in that**
each media chamber (5, 6) comprises a metering needle (9, 10) which in each case is coupled to a cam disk (22, 23), and the cam disks (22, 23) are arranged on a common rotating axle (20) which is coupled to the drive unit (1) such that, as the rotating axle (20) rotates, the metering needles (9, 10) are in each case movable in an oscillating manner between the forward movement as the metering position and the backward movement as the charging position,
wherein the at least two cam disks (22, 23) are shaped and arranged offset from each other on the rotating axle (20) in such a way that substantially a forward movement of a first metering needle (9) takes place during a backward movement of a second metering needle (10), so that the medium is continuously dispensed from the chamber dosing valve.

2. Chamber dosing valve (100) according to claim 1,
**characterized in that**
the metering needles (9, 10) are biased in the direction of the cam disks (22, 23) by means of a spring (15).

3. Chamber dosing valve (100) according to claim 1 or 2,
**characterized in that**
the metering needles (9, 10) have, at a coupling end (12), a roller (14) which bears in a rolling manner against a circumferential contour (24, 24') of a cam disk (22, 23).

4. Chamber dosing valve (100) according to any one of the preceding claims,
**characterized in that**
the drive unit is designed as an electric motor, which directly or indirectly drives the rotating axle.

5. Chamber dosing valve (100) according to any one of the preceding claims,
**characterized in that**
a check valve (17) is provided at the media entrance (7, 7') to the media chamber (5, 6), which prevents any backflow from the media chamber (5, 6).

6. Chamber dosing valve (100) according to any one of the preceding claims,
**characterized in that**
the media exits (8, 8') from the media chambers (5, 6) open into a common media outlet (4) from the metering unit (2), and a control valve or a check valve (18) is provided in each media exit (8, 8'), which prevents any backflow into the respective media chamber (5, 6).

7. Chamber dosing valve (100) according to any one of the preceding claims,
**characterized in that**
a check valve (19) or a control valve is arranged in the region of the common media outlet (4).

8. Chamber dosing valve (100) according to claim 6 or 7,
**characterized in that**
the control valve or check valve (18) is designed such that a minimum pressure in the media chamber of 30 bar, preferably 35 bar, particularly preferably 40 bar, is required in order to open the control valve or check valve (18).

9. Chamber dosing valve (100) according to any one of the preceding claims,
**characterized in that**
the metering unit (2) has, for each metering needle (9, 10), a guide sleeve (30) for guiding the oscillating movement of the metering needle (9, 10), in which in each case at least two mutually independent sealing devices are provided for sealing between the media chamber (5, 6) and the metering needle (9, 10).

10. Chamber dosing valve (100) according to any one of the preceding claims,
**characterized in that**
each media chamber (5, 6) has a maximum volume of 5000 mm³, in particular 1000 mm³, preferably 500 mm³, even more preferably 200 mm³ or less.

11. Chamber dosing valve (100) according to any one of the preceding claims,
**characterized in that**
the medium in the media chambers (5, 6) can be temperature-controlled by means of a heating or cooling element.

12. Chamber dosing valve (100) according to any one of the preceding claims,
**characterized in that**
a circumferential contour (24, 24') of the cam disks (22, 23) has a forward run sector for the forward movement and a return run sector for the backward movement of the reciprocating piston, wherein a contour portion of the forward run sector differs from a contour portion of the return run sector in such a way that the forward movement lasts longer than the backward movement.

13. Metering system, comprising a chamber dosing valve (100) according to claim 1 and a control unit for the chamber dosing valve.

14. Metering system according to the preceding claim,
**characterized in that**
the control unit controls a speed of rotation of the rotating axle (20) and/or check valves (17), metering valves (19) and/or control valves (18) as a function of an applied pressure, in particular as a function of the viscosity of a medium.

15. Method for metering a viscous medium, continuously and with little pulsation, using a chamber dosing valve (100),
wherein the medium is supplied under pressure to the chamber dosing valve by way of a conveyor unit,
wherein a media chamber (5) in the chamber dosing valve has a metering needle (9) which is moved between a forward movement as a metering position and a backward movement as a charging position,
wherein during the backward movement of the metering needle (9) the conveyor unit presses the medium into the media chamber (5), and during the forward movement the metering needle (9) presses the medium out of the media chamber (5) into a media outlet (4), via which the medium leaves the chamber dosing valve,
**characterized in that**
at least two media chambers (5, 6) are provided, the metering needles (9, 10) of which are in each case moved between the metering position and the charging position by means of a cam disk (22, 23) arranged on a common rotating axle (20),
wherein the cam disks (22, 23) are shaped and arranged offset from each other on the rotating axle (20) in such a way that the metering position of a first metering needle (9) substantially alternates with the charging position of a second metering needle (10), so that medium from one of the media chambers (5, 6) is being pressed into the media outlet (4) at all times during the metering process,
as a result of which the medium is metered out of the chamber dosing valve continuously and with little pulsation.

## Revendications

1. Soupape de dosage de chambre (100) pour la distribution dosée d'un milieu visqueux avec une unité de dosage (2) et une unité d'entraînement (1), qui sont reliées l'une à l'autre,
dans laquelle l'unité de dosage (2) comprend au moins une entrée de milieu (3), sur laquelle le milieu est amené à l'unité de dosage de manière sollicitée avec une pression, et une sortie de milieu (4), par l'intermédiaire de laquelle le milieu est distribué à partir de la soupape de dosage de chambre,
dans laquelle l'unité de dosage comprend une chambre de milieu (5) avec un orifice d'entrée de milieu (7) et un orifice de sortie de milieu (8),
dans laquelle la chambre de milieu (5) comprend une aiguille de dosage (9), qui est mobile de manière oscillante entre un mouvement d'avance en tant que position de dosage et un mouvement de recul en tant que position de chargement,
dans laquelle lors du mouvement de recul de l'aiguille de dosage (9) le milieu est pressé dans la chambre de milieu (5) en raison de la pression appliquée sur l'entrée de milieu (3),
dans laquelle l'unité de dosage comprend au moins deux chambres de milieu (5, 6) avec un orifice d'entrée de milieu (7, 7') et un orifice de sortie de milieu (8, 8'),
dans laquelle les orifices de sortie de milieu (8, 8') des au moins deux chambres de milieu (5, 6) débouchent dans la sortie de milieu (4) de l'unité de dosage,
**caractérisée en ce que**
chaque chambre de milieu (5, 6) comprend une aiguille de dosage (9, 10), qui est accouplée respectivement à une came (22, 23), et les cames (22, 23) sont disposées sur un axe de rotation (20) commun, lequel est accouplé à l'unité d'entraînement (1), de sorte que lors de la rotation de l'axe de rotation (20) les aiguilles de dosage (9, 10) sont mobiles respectivement de manière oscillante entre le mouvement d'avance en tant que position de dosage et le mouvement de recul en tant que position de chargement,
dans laquelle les au moins deux cames (22, 23) sont formées et disposées de manière décalée l'une de l'autre sur l'axe de rotation (20) de telle sorte que sensiblement un mouvement d'avance d'une première aiguille de dosage (9) s'effectue pendant un mouvement de recul d'une deuxième aiguille de dosage (10), de sorte qu'une distribution continue du milieu à partir de la soupape de dosage de chambre s'effectue.

2. Soupape de dosage de chambre (100) selon la revendication 1,
**caractérisée en ce que**
les aiguilles de dosage (9, 10) sont précontraintes dans la direction des cames (22, 23) au moyen d'un ressort (15).

3. Soupape de dosage de chambre (100) selon la revendication 1 ou 2,
**caractérisée en ce que**
les aiguilles de dosage (9, 10) présentent sur une extrémité d'accouplement (12) un galet (14), qui s'appliquent en roulant sur un contour périphérique (24, 24') d'une came (22, 23).

4. Soupape de dosage de chambre (100) selon l'une quelconque des revendications précédentes,
**caractérisée en ce que**
l'unité d'entraînement est réalisée sous la forme d'un moteur électrique, qui entraîne l'axe de rotation directement ou indirectement.

5. Soupape de dosage de chambre (100) selon l'une quelconque des revendications précédentes,
**caractérisée en ce que**
un clapet antiretour (17), qui empêche un reflux à partir de la chambre de milieu (5, 6), est prévu sur l'orifice d'entrée de milieu (7, 7') menant à la chambre de milieu (5, 6).

6. Soupape de dosage de chambre (100) selon l'une quelconque des revendications précédentes,
**caractérisée en ce que**
les orifices de sortie de milieu (8, 8') débouchent à partir des chambres de milieu (5, 6) dans une sortie de milieu (4) commune à partir de l'unité de dosage (2) et une soupape de réglage ou un clapet antiretour (18), qui empêche un reflux dans la chambre de milieu (5, 6) respective, est prévu(e) dans chaque orifice de sortie de milieu (8, 8').

7. Soupape de dosage de chambre (100) selon l'une quelconque des revendications précédentes,
**caractérisée en ce que**
un clapet antiretour (19) ou une soupape de réglage est disposé(e) dans la zone de la sortie de milieu (4) commune.

8. Soupape de dosage de chambre (100) selon la revendication 6 ou 7,
**caractérisée en ce que**
la soupape de réglage ou le clapet antiretour (18) est réalisé(e) de telle sorte qu'une pression minimale dans la chambre de milieu de 30 bar, de préférence 35 bar, de manière particulièrement préférée 40 bar, est nécessaire pour ouvrir la soupape de réglage ou le clapet antiretour (18).

9. Soupape de dosage de chambre (100) selon l'une quelconque des revendications précédentes,
**caractérisée en ce que**
l'unité de dosage (2) présente pour chaque aiguille de dosage (9, 10) une douille de guidage (30) pour le guidage du mouvement oscillant de l'aiguille de dosage (9, 10), dans laquelle respectivement au moins deux dispositifs d'étanchéité indépendants l'un de l'autre sont prévus pour l'étanchéification entre la chambre de milieu (5, 6) et l'aiguille de dosage (9, 10).

10. Soupape de dosage de chambre (100) selon l'une quelconque des revendications précédentes,
**caractérisée en ce que**
chaque chambre de milieu (5, 6) présente un volume maximal de 5000 mm³, en particulier de 1000 mm³, de préférence de 500 mm³, de préférence encore de 200 mm³ ou moins.

11. Soupape de dosage de chambre (100) selon l'une quelconque des revendications précédentes,
**caractérisée en ce que**
le milieu dans les chambres de milieu (5, 6) peut être thermorégulé au moyen d'un élément de chauffage ou de refroidissement.

12. Soupape de dosage de chambre (100) selon l'une quelconque des revendications précédentes,
**caractérisée en ce que**
un contour périphérique (24, 24') des cames (22, 23) présente un secteur de marche avant pour le mouvement d'avance et un secteur de marche arrière pour le mouvement de recul du piston de poussée, dans laquelle une section de contour du secteur de marche avant se différencie d'une section de contour du secteur de marche arrière, de telle sorte que le mouvement d'avance dure plus longtemps que le mouvement de recul.

13. Système de dosage, comprenant une soupape de dosage de chambre (100) selon la revendication 1 et une unité de commande pour la soupape de dosage de chambre.

14. Système de dosage selon la revendication précédente,
**caractérisé en ce que**
l'unité de commande commande une vitesse de rotation de l'axe de rotation (20) et/ou les clapets antiretour (17), soupapes de dosage (19) et/ou soupapes de réglage (18) en fonction d'une pression appliquée, en particulier en fonction de la viscosité d'un milieu.

15. Procédé pour le dosage continu et faible en pulsations d'un milieu visqueux à l'aide d'une soupape de dosage de chambre (100),
dans lequel le milieu est amené sous pression à la soupape de dosage de chambre par l'intermédiaire d'une unité de transport,
dans lequel une chambre de milieu (5) dans la soupape de dosage de chambre présente une aiguille de dosage (9), laquelle est déplacée entre un mouvement d'avance sous la forme d'une position de dosage et un mouvement de recul sous la forme d'une position de chargement,
dans lequel pendant le mouvement de recul de l'aiguille de dosage (9) l'unité de transport presse le milieu dans la chambre de milieu (5) et pendant le mouvement d'avance l'aiguille de dosage (9) presse le milieu à partir de la chambre de milieu (5) dans une sortie de milieu (4), par l'intermédiaire de laquelle le milieu quitte la soupape de dosage de chambre,
**caractérisé en ce que**
au moins deux chambres de milieu (5, 6) sont prévues, dont les aiguilles de dosage (9, 10) sont déplacées respectivement par l'intermédiaire d'une came (22, 23) disposée sur un axe de rotation (20) commun entre la position de dosage et la position de chargement,
dans lequel les cames (22, 23) sont formées et disposées de manière décalée l'une de l'autre sur l'axe de rotation (20) de telle sorte que la position de dosage d'une première aiguille de dosage (9) alterne sensiblement avec la position de chargement d'une deuxième aiguille de dosage (10),
de sorte qu'à chaque instant du procédé de dosage le milieu est pressé à partir d'une des chambres de milieu (5, 6) dans la sortie de milieu (4),
ce qui a pour effet que le milieu est dosé à partir de la soupape de dosage de chambre en continu et avec peu d'impulsions.
